# EUROPÄISCHE PATENTSCHRIFT

(11) **EP 0 199 003 B1**
(45) Veröffentlichungstag und Bekanntmachung des Hinweises auf die Patenterteilung: **23.08.1989**
(21) Anmeldenummer: 86101622.8
(22) Anmeldetag: 07.02.1986
(51) Int. Cl.: B07B 7/083

(54) **Drehluft-Schleuderkorb-Sichter**
Rotary air classifier with a centrifugal cage
Trieur à air rotatif avec cage centrifuge

(30) Priorität: 25.04.1985 DE 3515026
(43) Veröffentlichungstag der Anmeldung: 29.10.1986
(73) Patentinhaber: Christian Pfeiffer Maschinenfabrik GmbH & Co. Kommanditgesellschaft, D-59269 Beckum (DE)
(72) Erfinder: Hanke, Ernst W., Dr.-Ing., D-4720 Beckum (DE); Bonk, Benno, D-4720 Beckum (DE); Schmitz, Erwin, D-4720 Beckum (DE)
(74) Vertreter: Weber, Otto-Ernst, Dipl.-Phys.

(56) Entgegenhaltungen:
- EP-A- 0 023 320
- EP-A- 0 067 894
- DE-A- 1 507 729
- DE-A- 3 038 625
- FR-A- 2 011 958

## Beschreibung

Die Erfindung betrifft einen Drehluft-Schleuderkorb-Sichter gemäß Oberbegriff des Anspruches 1.

Ein derartiger Sichter ist aus der EP 67 894 A 1 bekannt. Derartige Sichter benötigen zur Aussonderung der Feingutteilchen aus der Sichtluft im allgemeinen Staubabscheider, z. B. in Form von Zyklonen. Hierzu kann es zweckmäßig sein, die Sichtluft möglichst weit oben aus dem Sichter abzuziehen, damit genügend Raum zur Aufstellung der nachgeschalteten Zyklonen und der die Sichtluft erzeugenden Umluftgebläse vorhanden ist. Dies ist insbesondere dort von Bedeutung, wo der Sichter einer Mühle nachgeschaltet ist und der Sichter im Hinblick auf niedrige Investitionen möglichst dicht oberhalb der Mühle aufgestellt werden soll.

Dieses Abziehen der Sichtabluft koaxial zur Drehachse des Sichters und möglichst zentral am Schleuderkorb bringt jedoch erhebliche Probleme im Hinblick auf eine optimale Vordispergierung des zu sichtenden Gutes mit sich. Eine besonders gute Vordispergierung ist jedoch die Voraussetzung für eine ausgezeichnete Trennschärfe beim Sichtvorgang. Mit anderen Worten wird bei einem optimal arbeitenden Sichter erwartet, daß bei einer angestrebten Trennkorngrenze möglichst wenig Überkorn in das Feingut und gleichzeitig möglichst wenig Unterkorn in das Grobgut gelangt. Das Sichtgut muß deshalb möglichst gleichmäßig verteilt in den Sichtraum eintreten, wobei selbstverständlich auch ein Hineinfallen des Sichtgutes in den Sichtraum, in bestimmten Fällen auch ein Hineinfallen entgegen dem Sichtluftdrall, verhindert werden muß.

. Dieses erforderliche Vordispergieren ist jedoch bei dem aus der EP 67 894 A 1 bekannten Sichter nicht gewährleistet, da dort um die nach oben geführte Absaugleitung ein direkt oberhalb des Sichtraumes vorgesehener Ringkanal zum Zuleiten des Sichtgutes oder Rohgutes vorgesehen ist, so daß davon auszugehen ist, daß das Sichtgut im Prinzip einfach in den Sichtraum hineinfällt und auch ein Sichtguteintritt entgegen dem Sichtluftdrall nicht ausgeschlossen werden kann.

Bei einem anderen aus der EP 23 320 B 1 bekannten Sichter versucht man zwar, auch bei einer koaxial nach oben geführten Absaugleitung für die mit Feingut beladene Sichtluft eine Streuwirkung für das eingeführte Sichtgut zu erreichen. Da bei diesem bekannten Sichter lediglich der äußere, flanschförmige Rand vom oberen Abschluß des Schleuderkorbes als mechanische Streuvorrichtung genutzt werden kann, wird jedoch keine gute Dispergierwirkung erreicht. Zudem fällt bei diesem bekannten Sichter das Sichtgut nahezu punktförmig durch zwei oder mehrere um die zentrale Absaugleitung angeordnete Einlässe auf den mit relativ hoher Umfangsgeschwindigkeit rotierenden flanschförmigen Rand. Von jeder der entsprechenden Auftreffstellen werden die einzelnen Partikel des Sichtgutes sofort radial beschleunigt, wobei sich bei einer geringfügigen Schleppung nur ein dreiecksförmiger Streuschleier, der von benachbarten Streuschleiern unterbrochen sein kann, ausbilden kann. Bei diesem bekannten Sichter besteht zudem der Nachteil, daß bei veränderten Drehzahlen des Schleuderkorbes im Hinblick auf veränderte Trennkorngrenzen sich Form und Abstände der Streuschleier verändern, so daß eine gleichmäßige Verteilung des zu sichtenden Gutes nicht erreicht werden kann. Das Fehlen einer zentralen Sichtgutaufgabe, verbunden mit der ungleichmäßigen Verteilungswirkung des flanschförmigen Randes, wirkt sich somit besonders ungünstig auf den optimal anzustrebenden Dispergiervorgang aus.

Da eine gute Vordispergierung ganz wesentlich die Durchsatzleistungen für das zu sichtende Gut mitbestimmt, wobei dies insbesondere bei einer vorausgegangenen Mahlung im geschlossenen Mahlgutkreislauf von Bedeutung ist, da dort Mengenschwankungen sich schlagartig auf den Sichtvorgang auswirken können, versucht man im Stand der Technik durchaus an eine gute Vordispergierung heranzukommen.

So ist z. B. ein PSZ-Spiralwindsichter bekannt (Zement-Kalk-Gips, Jahrgang 38, Nr. 1/85. "Neue Erkenntnisse zur Sichtergestaltung", von F. Sgaslik, Bild 7), bei dem eine Vordispergierung des Sichtgutes angestrebt wird. Das Sichtgut wird in diesem PSZ-Sichter zentral aufgegeben und von einem schräggestellten, rotierenden Streuteller in einen sich nach unten erweiternden, nicht rotierenden kegelförmigen Verteilerspalt eingestreut. Zwar verbessert sich die Gleichmäßigkeit der Sichtgutverteilung mit wachsendem Durchmesser. Die Erfahrung hat jedoch gezeigt, daß der Neigungswinkel dieses Verteilerspaltes, der den Sichtraum umschließt, von den Reibungsbeiwerten des rieselnden Sichtgutes abhängt. Bei einer optimalen Sichtgutverteilung durch Abrieseln darf das körnige Sichtgut nicht fallen, sondern es muß gerade noch rutschen, d.h. es muß noch fließfähig sein. Auch muß die Rieselstrecke lang genug sein, um die gewünschte Vordispergierung zu erreichen. Um bei diesem bekannten PSZ-Sichter einen breiten Bereich für unterschiedlich _{'}rieselfähiges Sichtgut zu erhalten, geht man dort den aufwendigen Weg, in den kegelförmigen Verteilerspalt Spülluft einzublasen. Zusätzlich tritt bei diesem PSZ-Sichter das Problem auf, daß für eine ausreichend lange Rieselstrecke eine große horizontale Komponente in Kauf genommen werden muß, wobei der strömungsmäßig richtige Abstand vom Schleuderkorb zu den drallerzeugenden Leitschaufeln überschritten und damit der kreisringförmige Sichtraum vergrößert wird. Die daraus resultierende geringe Krümmung der erforderlichen Sichtluftspirale im Sichtraum zwingt bei Aufrechterhaltung des gleichen Sichteffektes notwendigerweise dazu, mit größeren Sichtluftgeschwindigkeiten zu arbeiten. Dies bedeutet jedoch, daß für größere Luftmengen auch entsprechend größer dimensionierte Abscheidevorrichtungen, wie z. B. Zyklonabscheider oder Filter, erforderlich sind, die die gerätetechnischen Investition erheblich erhöhen. Ausgehend vom vorstehenden Stand der Technik liegt der Erfindung die Aufgabe zugrunde, einen Drehluft-Schleuderkorb-Sichter im Hinblick auf eine optimalere Sichtung zu verbessern, wobei die wesentlichen, vorausgehend genannten Nachteile vermieden werden sollen und auch bei erhöhten Durchsatzleistungen des zu sichtenden Sichtgutes eine gute Vordispergierung erreicht wird, und wobei dies gegebenenfalls auch bei einer zentral nach oben abgeführten Absaugleitung für die mit Feingut beladene Sichtabluft möglich sein soll.

Diese Aufgabe wird erfindungsgemäß bei einem gattungsgemäßen Sichter durch die Merkmale des kennzeichnenden Teils des Anspruches 1 gelöst.

Ein wesentlicher Gedanke der Erfindung zur Verbesserung der Sichtung und des Durchsatzvermögens bei günstigerer Bauhöhe des Sichters besteht darin, eine im wesentlichen zentrale Aufgabe des Sichtgutes auf einen ersten Streuteller vorzunehmen, wobei diesem mindestens ein weiterer Streuteller nachgeordnet ist. Ergänzend zu diesem Streuteller werden speziell im Bereich vor dem Eintritt des Sichtgutes in den Sichtraum Dispergierflügel vorgesehen, die die Vergleichmäßigung der Einstreuung des zu sichtenden Gutes in den nachfolgenden Sichtraum noch verbessern. Hierbei werden die Flächen der einzelnen Trichtermäntel in Richtung zum Sichtraum im Vergleich zu der vorausgehenden Stufe vergrößert, um eine Verdünnung und Vergleichmäßigung des Streuschleiers zu erreichen. Da speziell bei einer nach oben geführten Absaugleitung für die Sichtabluft und das Feingut Strömungs- und Verteilungsdiskontinuitäten im Dispergierungsvorgang des eingeführten Sichtgutes auftreten können, verzweigt man die Absaugleitung vorzugsweise noch unterhalb des ersten Streutellers in mehrere und speziell zwei, strömungssymmetrisch angeordnete Sichtabluftauslässe. Die mehreren Stufen von Streutellern und Trichtermäntel gleichen eventuell auftretende Diskontinuitäten aus. Es wird jedoch durch die mehreren Sichtabluftauslässe eine höhere Absaugleistung und auch der Anschluß mehrerer Zyklonen ermöglicht. Das erfindungsgemäße Konzept gestattet daher auch bei hoher Aufgabeleistung und hoher Absaugleistung eine insgesamt gesehen raumsparende Gestaltung des Sichters im Hinblick auf seine Bauhöhe und auf seinen Durchmesser, wobei dies bei weitgehend optimaler Dispergierung des zu sichtenden Korngemenges erreicht wird. Um die Parameter des Sichters, welche die Dispergierung und Sichtung beeinflussen, steuern zu können, werden die Streuteller, die Dispergierflügel und der Schleuderkorb vorzugsweise separat antreibbar ausgelegt. Hierdurch kann sowohl eine gleiche wie auch relativ zueinander unterschiedliche Rotation dieser Einrichtungen erreicht werden. Die Drehrichtung dieser Einrichtungen erfolgt so, daß das Sichtgut im gleichen Drehsinn in die im Sichtraum zirkulierenden Sichtluftspiralen einfließt.

Auch eine nach oben abgeführte Absaugleitung ist bei der Erfindung kein Hindernis, um in diesem Bereich einen weiteren, speziell kreisringförmigen Streuteller vorzusehen. Auf dieser Stufe ist der zweite Streuteller mit einer rohrförmig nach oben ragenden, die feststehende Saugleitung koaxial umgebenden Umfangswandung kombiniert, wobei diese Umfangswandung axial nach oben in den Mündungstrichter des ersten Trichtermantels emporsteht. Bei hinreichend kleinem Abstand zwischen dieser Umfangswandung und der Absaugleitung bleibt ein vorhandener dünner Ringspalt ohne Beeinträchtigung der Saugleistung der angeschlossenen Zyklone. Dieser kleine Ringspalt kann jedoch auch durch eine die Rotation des Streutellers mit seiner Umfangswand ermöglichende Dichtung fluiddicht gehalten werden.

Um einen in der Bauhöhe noch kompakteren Sichter zu schaffen, kann man vorteilhafterweise, dort wo es die Außenaggregate gestatten, die Absaugleitung vom Schleuderkorb nach unten anordnen. Hierdurch kann die erste Stufe des Trichtermantels axial erheblich verkleinert ausgelegt werden, ohne daß die Dispergierung des zu verteilenden Sichtgutes beeinträchtigt wird. Bei einseitig vorgesehener Absaugleitung können die im Stand der Technik teilweise vorhandenen unterschiedlichen Sogwirkungen im Schleuderkorb weitgehend dadurch aufgehoben werden, daß man Leitschaufeln vorsieht, die in axialer Richtung unterteilt sind und zudem noch relativ zueinander winkelverstellbar sind. Hierdurch ist es möglich, der spiralförmig einflieneßden Sichtluft absaugseitig eine andere Einströmbahn und Drallgebung zu verleihen, als im Bereich einer gegenüberliegenden, im Regelfall weitgehend geschlossenen Platte des Schleuderkorbes.

Sofern die einstufige Sichtung trotz Vordispergierung verbessert werden soll, kann zweckmäßigerweise im Bereich des Auslasses für das Grobgut angrenzend an den unteren Bereich des Schleuderkorbes ein weiterer Sichtlufteintritt mit entsprechenden Leitschaufeln vorgesehen sein. Damit die Außenaggregate möglichst einfach gehalten werden können, kann dieser zweite Sichtlufteintritt in Art eines Beipasses oder einer Abzweigung vom Hauptsichtlufteintritt ausgelegt sein.

Bei einer trichterförmigen Gestaltung der Streuteller mit nach oben weisender Öffnungsfläche erreicht man eine Verbesserung der Ausstreuung des darauf fallenden Sichtgutes, da durch die Neigung des Streutellers und das Gewicht der einzelnen Partikel eine gleichförmige Bewegung der Korngrößen zum Streutellerrand erzielt wird.

Da die Erfindung sowohl eine nach oben wie nach unten geführte einzelne Absaugleitung konstruktiv zuläßt, kann zur Verbesserung der Strömungsbedingungen innerhalb des Schleuderkorbes vorteilhafterweise auch jeweils eine koaxiale Absaugleitung auf beiden Seiten des Schleuderkorbes vorgesehen werden. Dies hat den Vorteil, daß auf die normalerweise erforderlichen zusätzlichen, feststehenden oder drehfesten Siebmäntel im Inneren des rotierenden Schleuderkorbes verzichtet werden kann. Hierdurch können die als Leisten oder Schaufeln ausgebildeten Strömungsflügel des Schleuderkorbes gewichts- und materialsparend radial ausgesteift werden. Dies ermöglicht ein verringertes Schwungmoment aufgrund der reduzierten Masse, wobei ergänzend auch der auswechselbare Verschleißschutz besser zu handhaben ist.

Die Erfindung wird nachstehend anhand von schematischen Zeichnungen zweier Ausführungsbeispiele noch näher erläutern; es zeigen:
Figur 1 ein erstes Ausführungsbeispiel eines Drehluft-Schleuderkorb-Sichters im wesentlichen im Axialschnitt, bei dem die Sichtabluft zentral aus dem Schleuderkorb nach oben abgesaugt wird;
Figur 2 einen schematischen Radialschnitt durch den Sichter nach Fig. 1, in dem einerseits die Konfiguration der Sichtabluftstutzen und andererseits das Spiralgehäuse des Sichters auf der Ebene der Sichtlufteintritte dargestellt ist;
Figur 3 ein zweites Ausführungsbeispiel eines Drehluft-Schleuderkorb-Sichters im wesentlichen im Axialschnitt, bei dem die Sichtabluft zentral aus dem Schleuderkorb nach unten abgesaugt wird, und
Figur 4 zwei Radialschnitte durch den Sichter nach Fig. 3 in verschiedenen Ebenen, wobei links ein Schnitt im Bereich der Leitschaufeln in Draufsicht nach unten und im rechten Teil eine Draufsicht auf die den Schleuderkorb nach oben abschließende geschlossene Platte dargestellt ist.

Da gattungsgemäße Drehluft-Schleuderkorb-Sichter und deren Betriebsweise hinreichend bekannt sind, wird nachstehend hauptsächlich auf die wesentlichen Unterschiede der Erfindung gegenüber diesen bekannten Sichtern abgestellt.

Fig. 1 und 2 betreffen einen Sichter 20, bei dem die Sichtabluft nach oben abgesaugt wird. Der vertikal betriebene Sichter 20 weist im Beispiel eine zentrale Welle 8 zum Antrieb eines oberen, ersten Streutellers 2 sowie eines darunter nachgeordneten zweiten Streutellers 5, mit diesem zugeordneten Dispergierflügeln 10 und eines Schleuderkorbes 6 auf.

Das Sichtgut gelangt durch den Einlaßstutzen 1 .nahezu zentral in den Sichter 20. Im Beispiel ist ein einzelner Einlaßstutzen 1 vorgesehen, der das Sichtgut in Schrägstellung gegen die Trichteröffnung des Streutellers 2 in dessen Innenkegel aufgibt. Vom ersten rotierenden Streuteller 2 wird das eingeführte Sichtgut gegen einen den Streuteller 2 mit radialem Abstand umgebenden Trichtermantel 3 geschleudert. In spezieller Ausbildung besteht dieser Trichtermantel 3 aus zwei konisch sich verjüngenden Mantelbereichen, die mit einer im wesentlichen vertikal verlaufenden Umfangswandung verbunden sind, durch die auf gegenüberliegenden Seiten des Sichters 20 jeweils ein Sichtabluftstutzen 4 nach außen geführt ist.

Dieser vertikale Mantelbereich des ersten Trichtermantels 3 trägt dazu bei, eine weitgehend gleichmäßige Verteilung des eingeführten Sichtgutes trotz Durchführung der Sichtabluftstutzen 4 zu erreichen. Sofern höhere Absaugleistungen für den Sichtvorgang für wünschenswert erachtet werden, können anstelle der im Beispiel gezeigten zwei, etwa diametral gegenüberliegend, nach außen geführten Sichtabluftstutzen auch mehrere, z. B. auch drei oder vier derartige Stutzen mit gleichem Winkelabstand voneinander vorgesehen werden.

Von der oberen Stufe des Trichtermantels 3 gleitet das körnige Sichtgut in einer spiraligen Schleppung nach unten in eine sich verjüngende Öffnung, die eine Mündungsfläche 35 bildet.

Dabei werden Strähnen des Gleitschleiers des zu sichtenden Gutes, die sich bei sehr geringen Mengen des eingeführten Sichtgutes infolge der Durchdringung der Sichtabluftstutzen bilden können, weitestgehend ausgeglichen und das Sichtgut wird weitgehend gleichförmig, etwas gesammelt.

Aus der sich verjüngenden Öffnung 36 des Trichtermantels 3 gleitet das zu sichtende Korngemenge vorverteilt in den zweiten rotierenden Streuteller 5, der im wesentlichen kreisringförmig gestaltet ist, wobei an seinem radial inneren Ende eine kragenartige, rohrförmige Umfangswandung 34 nach oben über die Mündungsfläche 35 des ersten Trichtermantels 3 hinausragt. Diese Umfangswandung 34 umgibt ein nach unten offenes zentrales Sichtabluftrohr 7, das nach oben im Bereich der vertikalen Umfangswandung des Trichtermantels 3 in die zwei Sichtabluftstutzen 4 verzweigt ist.

An den, eine partielle Trichteröffnung nach oben bildenden Streuteller 5 schließen sich nach unten etwa radial stehende Dispergierflügel 10 an, die z. B. rotativ starr mit dem zweiten Streuteller 5 und dem darunter angeordneten Schleuderkorb 6 verbunden sind.

Der zweite Streuteller 5 wird radial außen von einem zweiten Trichtermantel 9 umgeben, der einen größeren Durchmesser aufweist als der erste Trichtermantel 3. Der zweite Streuteller 5 schleudert das zu sichtende Gut gegen den zweiten Trichtermantel 9, an dessen Umfang eine vollständige kreisringförmige Verteilung des Sichtgutes erfolgt. Die Dispergierflügel 10 sind zur Erzeugung von Luftwirbeln vorgesehen, um das bereits weitgehend gleichförmig vorverteilte Sichtgut optimal vordispergiert in den darunter vorgesehenen Sichtraum 11 einfließen zu lassen.

Anstelle der drehstarren Verknüpfung zwischen den Streutellern 2 und 5 sowie den Dispergierflügeln 10 und dem Schleuderkorb 6, können auch separate Rotationsantriebe, z. B. über Hohlwellen, für diese einzelnen Baugruppen vorgesehen werden.

Der weitgehend zylindrische Schleuderkorb 6 weist nach unten eine relativ dünne, geschlossene Platte 6" auf. Radial außen hat der Schleuderkorb 6 einen Kranz von Strömungsflügeln 6', die im wesentlichen achsparallel angeordnet sind und die z. B. als Leisten, Schaufeln oder dergleichen gestaltet sein können. An seinem oberen Ende ist der Schleuderkorb 6 über den größten Teil seines Durchmessers, z. B. über 2/3 seines Durchmessers und mehr, offen gehalten, um eine große Absaugöffnung in Richtung zur zentralen Absaugleitung 7 zu bilden. Aus Stabilitätsgründen wird daher dieser offene Teil des Schleuderkorbes 6 mit einer geringen Anzahl radialer Speichen 6"' ausgestattet, die fest an der Welle 8 und unterhalb der Dispergierflügel z. B. materialverschweißt sind. Diese Speichen 6'" können im Querschnitt unter Berücksichtigung ihrer Drehrichtung eine strömungsgünstige Form aufweisen, damit die in den Schleuderkorb 6 hineinwirkende Absaugströmung davon weitgehend unbeeinflußt bleibt.

Nach radial außen schließt sich mindestens über die gesamte Axialhöhe des Schleuderkorbes 6 und ggfl. sogar nach unten, der Sichtraum 11 an, der nach radial außen durch Leitschaufelkränze 12 und 13 begrenzt ist.

Im Beispiel sind die Leitschaufeln axial unterteilt und in zwei einzelne, separat für sich winkelverstellbare Leitschaufelkränze 12 und 13 aufgeteilt. Aus Vereinfachungsgründen ist im Beispiel nur eine zweifache Unterteilung dargeatellt. Mit diesen unabhängig voneinander einstellbaren Leitschaufelkränzen 12 und 13 kann die Art der im Sichtraum 11 zirkulierenden Luftbewegung eingestellt werden, wobei ganz speziell bei einseitig vorgesehener Absaugleitung der auf das Feingut wirkende Sog abhängig von der axialen Höhe im Sichtraum und zumindest partiell in den Schleuderkorb hineinreichend, eingestellt werden kann.

Wie anschaulicher aus der Fig. 2 erkennbar, durchströmt die durch die Sichtlufteintritte 14 eingeblasene Sichtluft das Spiralgehäuse 15 in etwa auf einer enger werdenden Spiralbahn. Die eingeblasene Sichtluft wird über die schrägstehenden Schaufelleitkränze 12 und 13 mit entsprechender Strömungs- und Drallrichtung in den Sichtraum 11 eingeführt. Das durch den Eintrittsspalt 33 an der unteren Öffnung des zweiten Trichtermantels 9 vordispergiert in den Sichtraum 11 eingeführte Sichtgut wird hier entsprechend der eingestellten Korngrenzgröße gesichtet. Diese Korngrenzgröße hängt von einer Vielzahl von Parametern, wie z. B. Drehzahl des Schleuderkorbes 6, Durchsatzleistung, Grad der Vordispergierung, Anstellung der Leitschaufelgrenze, Einblasund Abzugsgeschwindigkeit der Sichtluft etc. ab. Die mit Feingut beladene Sichtluft durchströmt auf ihrem weiteren Weg nach radial innen die Strömungsflügel 6' des Schleuderkorbes 6 und wird nachfolgend durch die rohrförmiqe Absaugleitung 7 verteilt auf die beiden Sichtabluftstutzen 4 abgesaugt. Die nachfolgenden Abscheider und Zyklonen zur Absonderung des Feingutes aus der Sichtabluft sind nicht dargestellt.

Nach unten schließt sich beim Sichter 20 nach Fig. 1 im wesentlichen der Grobguttrichter 16 an, über den das über der Korngrenzgröße liegende Gut ausgetragen wird. Um eine Nachsichtung durchführen zu können, schließt sich nach unten nach einem kurzen trichterförmigen Übergangsbereich ein weiteres Spiralgehäuse 17 mit einem ebenfalls verstellbaren Leitschaufelkranz 18 an. In diesem Bereich findet daher eine Nachsichtung des nach unten fallenden Sichtgutes statt. Der sekundäre Sichtlufteintritt 14' im Spiralgehäuse 17 steht daher zweckmäßigerweise mit dem primären Sichtlufteintritt 14 in Verbindung, so daß ein regelbarer Anteil an Sichtluft zur Nachsichtung dort eingeblasen werden kann.

Die Strömungsflügel 6' des Schleuderkorbes 6 können je nach Einsatzzweck unterschiedliches Profil aufweisen und sich auch um ihre Radialerstreckung unterscheiden. Von Bedeutung ist die Abstimmung dieser Baugruppen, wonach auch bei einseitiger Absaugleitung die Sogwirkung über die axiale Höhe des Schleuderkorbes weitgehend gleichmäßig eingestellt wird.

In der Schnittdarstellung nach Fig. 2 ist erkennbar, daß von einer radial erweiterten Sichtluftführung im Bereich des Sichtlufteintrittes eine Verengung in einem Bereich von 180° nach dem Eintritt der Sichtluft durch das Spiralgehäuse 15 erzeugt wird. Entsprechend der im Sichter erzeugten Strömungsrichtung sind auch die Übergangsbereiche von der Abluftleitung 7 zu den Sichtabluftstutzen 4 ausgelegt. Die strömungstechnische Abziehung der mit Feingut beladenen Sichtluft erfolgt im Beispiel in einer Versetzung der Sichtluftstutzen von 90 bis 180° gegenüber der Einmündung der Sichtlufteintritte 14.

Fig. 3 und 4 schematisieren einen Sichter 30, dessen zentrales Sichtabluftrohr 27 unterhalb des Schleuderkorbes 56 vorgesehen ist. Bei funktionsmäßig übereinstimmenden Baugruppen sind gleiche Bezugszeichen wie im ersten Ausführungsbeispiel nach Fig.1 und 2 gewählt, wobei auch die Funktionsweise des Sichters 30 abgesehen von der Abzugsrichtung im wesentlichen gleich ist.

Der Schleuderkorb 56 des Sichters 30 ist axial umgekehrt aufgebaut, so daß die geschlossene Platte 6" oben liegt, während die Speichen 6"' zur Versteifung des Schleuderkorbes 56 unten angeordnet sind.

Der gravierende Vorteil des Sichters 30 besteht darin, daß eine zentrale Aufgabe des zu sichtenden Gutes vorgesehen ist, wobei die axiale Erstreckung des gesamten Sichters durch das Entfallen einer oberen Abluftleitung und entsprechender Stutzen wesentlich verkleinert werden konnte, insbesondere kann beim Sichter 30 die erste Verteilung des zu sichtenden Gutes über einen konischen Trichtermantel 3 mit einer einzigen Stufe durchgeführt werden. Die Streuteller 2 und 5 können aus diesem Grund nahezu punktmäßig an der Welle befestigt sein.

An dem nach unten geöffneten Schleuderkorb 6 schließt sich zentral eine nach unten geführte, rohrförmige Abluftleitung 27 an. Diese ist im Nachsichtungsbereich konisch etwas verjüngt, um daran anschließend im Bereich des Grobguttrichters 16 in zwei unter einem Neigungswinkel zur Achse des Sichters 30 nach außen geführten Sichtabluftstutzen auszumünden. Die Absaugung der Sichtabluft nach unten bringt zudem den Vorteil, daß eventuell strähnige Ausbildungen des Sichtgut-Gleitschleiers von vorneherein ausgeschlossen werden.

In der linken Hälfte der Fig. 4 ist ein beispielhaftes Profil der Strömungsflügel 6' erkennbar. Die Strömungsflügel 6' sind in diesem Beispiel in etwa als gleichschenklige Rechteckwinkel ausgebildet, deren Spitze nach radial außen zeigt. Eine symmetrische Anordnung zum Radius wird dabei angestrebt. Auch eine Veränderung des Winkels in der axialen Höhe ist zweckmäßig, um bei einseitiger Sichtabluftansaugung einen möglichst gleichmäßigen Sog über die axiale Höhe des Schleuderkorbes 56 zu gewährleisten.

° In der rechten Hälfte der Fig. 6 ist radial innen die geschlossene Platte 6" erkennbar, an die sich der Eintrittsspalt 33 bzw. der darunter liegende kreisring-zylindrische Sichtraum 11 anschließt.

## Patentansprüche

1. Drehluft-Schleuderkorb-Sichter (20) mit einem um eine vertikale Drehachse antreibbaren Schleuderkorb (6), der radial außen vorgesehene Strömungsflügel (6') aufweist und der von der Sichtluft im wesentlichen von außen nach innen durchströmt wird,
mit einem den Schleuderkorb (6) umgebenden, kreisringförmigen Sichtraum (11), an den nach radial außen ein koaxialer Kranz von Leitschaufein (12, 13) angrenzt,
wobei die Sichtluft an den Leitschaufeln (12, 13) vorbei spiralförmig mit einem Drall in den Sichtraum (11) einführbar ist, mit einem Einlaß (1) oberhalb des Sichtraums (11) für das Sichtgut und einem Auslaß (16) unterhalb des Sichtraums (11) für das Grobkorn und mit mindestens einer axialseitig zum Schleuderkorb (6) vorgesehenen im wesentlichen koaxialen Absaugleitung (4, 27) für die mit Feingut beladene Sichtabluft,
dadurch gekennzeichnet,
daß dem Einlaß (1) des Sichtgutes ein erster um die vertikale Drehachse drehbarer Streuteller (2) zugeordnet ist, der das Sichtgut einem, diesen Streuteller (2) mit radialem Abstand umgebenden, mindestens einstufigen, ersten Trichtermantel (3) zuführt,
daß nachfolgend mindestens der Mündung des ersten Trichtermantels (3) ein weiterer, zweiter, um die vertikale Drehachse drehbarer Streuteller (5) zur Zuführung des Sichtgutes auf einen im Vergleich zum ersten Trichtermantel (3) durchmessergrößeren, zweiten Trichtermantel (9) zugeordnet ist, und
daß im Bereich des sich an die Mündung des zweiten Trichtermantels (9) anschließenden Eintrittsringspaltes (33) in den kreisringförmigen Sichtraum (11) um die vertikale Drehachse drehbare Dispergierflügel (10) für das Sichtgut vorgesehen sind.

2. Sichter nach Anspruch 1, dadurch gekennzeichnet, daß die Absaugleitung (7, 27) im Sichtergehäuse (40) in mehrere strömungssymmetrisch angeordnete Sichtabluftauslässe (4, 24) übergeht.

3. Sichter nach Anspruch 1 oder 2,
dadurch gekennzeichnet,
daß die Absaugleitung (7) vom Schleuderkorb (6) ausgehend so nach oben angeordnet ist, daß die mehreren Sichtabluftauslässe (4) unterhalb des ersten Streutellers (2), insbesondere mit gleichem Umfangsabstand und/oder im wesentlichen senkrecht zur Drehachse, aus dem Sichtergehäuse (40) geführt sind.

4. Sichter nach einem der Ansprüche 1 bis 3,
dadurch gekennzeichnet,
daß der zweite Streuteller (5) etwa kreisringförmig ausgebildet ist und eine, die nach oben geführte Absaugleitung (7) koaxial umgebende Umfangswandung (34) aufweist, die insbesondere axial in die unterste Mündungsfläche (35) des ersten Trichtermantels (3) hineinragt.

5. Sichter nach einem der Ansprüche 1 bis 4.
dadurch gekennzeichnet,
daß die Absaugleitung (27) vom Schleuderkorb (56) ausgehend nach unten angeordnet ist.

6. Sichter nach einem der Ansprüche 1 bis 5,
dadurch gekennzeichnet,
daß der Schleuderkorb (6; 56) gegenüberliegend zur einzelnen Absaugleitung (7; 27) eine im wesentlichen geschlossene Platte (6") aufweist.

7. Sichter nach einem der Ansprüche 1 bis 6,
dadurch gekennzeichnet,
daß mindestens der zweite Streuteller (5) und/oder die Dispergierflügel (10) drehfest mit dem Schleuderkorb (6) verbunden sind.

8. Sichter nach einem der Ansprüche 1 bis 6,
dadurch gekennzeichnet,
daß die Streuteller (2, 5), die Dispergierflügel (10) und der Schleuderkorb (6; 56) mit gleicher oder unterschiedlicher Drehzahl relativ zueinander antreibbar sind.

9. Sichter nach einem der Ansprüche 1 bis 8,
dadurch gekennzeichnet,
daß die Leitschaufeln (12, 13) in axialer Richtung unterteilt und/oder, insbesondere relativ zueinander, winkelverstellbar sind.

10. Sichter nach einem der Ansprüche 1 bis 9.
dadurch gekennzeichnet,
daß im Bereich des Auslasses (16) für das Grobgut ein zweiter, insbesondere vom ersten Sichtlufteintritt (14) abgezweigter, Sichtlufteintritt (14') zur Nachsichtung vorgesehen ist.

11. Sichter nach einem der Ansprüche 1 bis 10,
dadurch gekennzeichnet,
daß die Streuteller (2, 5) im wesentlichen kegelförmig, mit nach oben offener Kegelfläche ausgebildet sind.

12. Sichter nach einem der Ansprüche 1 bis 11,
dadurch gekennzeichnet,
daß axial beidseitig zum Schleuderkorb je eine koaxiale Absaugleitung für die mit Feingut beladene Sichtabluft vorgesehen ist.

## Claims

1. Centrifuge basket rotary air classifier (20) with a centrifuge basket (6) which can be driven about a vertical rotation axis and which has radially outwardly located flow blades (6') and through which the classifying air essentially flows from the outside to the inside, with an annular classifying zone (11) surrounding the centrifuge basket (6) and to which is radially outwardly adjacent a coaxial ring of guide vanes (12, 13), in which the classifying air can be introduced pass the guide vanes (12, 13) spirally and with an angular momentum into the classifying zone (11), with an inlet (1) above the classifying zone (11) for the classifying material and an outlet (16) below the classifying zone (11) for the oversize material and with at least one substantially coaxial suction line (4, 27) provided axially with respect to the centrifuge basket (6) for the classifying outgoing air containing undersize material, characterized in that with the inlet (1) for the classifying material is associated a first whizzer (2) rotatable about the vertical rotation axis and which supplies the classifying material to an at least single- stage, first hopper jacket (3) _{A}pacedly surrounding the said whizzer (2), that subsequently at least with the opening of the first hopper jacket (3) is associated a further, second whizzer (5) rotatable about the vertical axis for supplying the classifying material to a second hopper jacket (9) having a larger diameter than the first hopper jacket (3) and in that in the vicinity of the intake annular clearance (33) connected to the opening of the second hopper jacket (9) dispersing blades (10) for the classifying material rotatable about the vertical rotation axis are provided in annular classifying zone (11).

2. Classifier according to claim 1, characterized in that the suction line (7, 27) in the classifier casing (40) passes into several flow-symmetrically arranged classifying outgoing air outlets (4, 24).

3. Classifier according to claims 1 or 2, characterized in that, emanating from the centrifuge basket (6), the suction line (7) is so upwardly arranged that the several classifying outgoing air outlets below the first whizzer (2) are lead out of the classifier casing (40) more particularly with the same circumferential spacing and/or substantially at right angles to the rotation axis.

4. Classifier according to one of the claims 1 to 3, characterized in that the second whizzer (5) is constructed approximately annularly and has a circumferential wall (3) coaxially surrounding the upwardly lead suction line (7) and which in particular projects axially into the bottom opening surface (35) of the first hopper jacket (3).

5. Classifier according to one of the claims 1 to 4, characterized in that, emanating from the centrifuge basket (56), the suction line (27) is located at the bottom.

6. Classifier according to one of the claims 1 to 5, characterized in that facing the individual suction line (7; 27), the centrifuge basket (6; 56) has a substantially closed plate (6").

7. Classifier according to one of the claims 1 to 6, characterized in that at least the second whizzer (5) and/or the dispersing blades (10) are connected in non- rotary manner to the centrifuge basket (6).

8. Classifier according to one of the claims 1 to 6, characterized in that the whizzers (2, 5), dispersing blades (10) and centrifuge basket (6;

56) can be driven at the same or different speeds relative to one another.

9. Classifier according to one of the claims 1 to 8, characterized in that the guide vanes (12, 13) are axially subdivided and/or are angularly adjustable, particularly relative to one another.

10. Classifier according to one of the claims 1 to 9, characterized in that in the vicinity of the oversize material outlet (16) is provided a second classifying air intake (14') for reclassification and which is in particular branched from the first classifying air intake (14).

11. Classifier according to one of the claims 1 to 10, characterized in that the whizzers (2, 5) are substantially conical with an upwardly open conical surface.

12. Classifier according to one of the claims 1 to 11, characterized in that a coaxial suction line for the classifying outgoing air containing undersize material is provided axially on either side of the centrifuge basket.

## Revendications

1. Ensemble classificateur -panier de centrifugation- cyclone (20) comportant un panier de centrifugation (6) pouvant être entraîné sur un axe de rotation vertical qui comprend des ailettes d'écoulement (6') prévu radialement à l'extérieur et qui est amené essentiellement de l'extérieur vers l'intérieur par l'air de classification, un espace de classification (11) circulaire entourant le panier de centrifugation sur lequel se limite radialement vers l'extérieur une couronne co-axiale d'aubes directrices (12, 13), où l'air de classification peut être amené sur les aubes directrices (12, 13) en avant, sous forme de spirale avec un mouvement de rotation dans la chambre de classification, une entrée (1) à la partie supérieure de la chambre de classification (11) pour la matière à classer, une sortie (16) à la partie inférieure de la chambre de classification (11), pour les particules grossières, et au moins une canalisation (4, 27), pratiquement co-axiale, munie du côté de l'axe du panier de centrifugation pour l'air de sortie chargé de fines particules, caractérisé en ce qu'à l'entrée de la matière à classer est disposé un premier plateau répartiteur pouvant tourner sur un axe vertical qui amène la matière à classer à une première trémie (3) comportant au moins un étage et entourant ce plateau répartiteur avec un espace radial, en ce que succédant au moins à l'embouchure de la première surface en entonnoir (3), se trouve un autre second plateau répartiteur (5), pouvant tourner sur l'axe vertical, pour amener la matière à classer sur une seconde surface en entonnoir (9) de diamètre plus grand en comparaison de la première surface en entonnoir (3), et en ce que dans la zone de l'espace annulaire d'entrée (33) se raccordant à l'embouchure de la seconde surface en entonnoir (9), dans l'espace de classification annulaire (11), sont prévues pour la matière à classer des ailettes de dispersion (10) pouvant tourner sur l'axe vertical.

2. Classificateur selon la revendication 1, caractérisé en ce que la canalisation d'aspiration (7, 27) se transforme dans le carter du classificateur (40) en sorties multiples d'air d'échappement du classificateur (4, 24) disposées symétriquement par rapport à l'écoulement.

3. Classificateur selon la revendication 1 ou 2, caractérisé en ce que la canalisation d'aspiration (7), sortant du panier de centrifugeuse (6), est placée vers le haut, de telle sorte que les sorties multiples d'air d'échappement (4) sont dirigées vers la partie inférieure du premier plateau répartiteur (2) en particulier avec le même espace périphérique et/ou pratiquement perpendiculaires à l'axe de rotation, à partir du carter du dlassificateur (40).

' 4. Classificateur selon l'une des revendications 1 à 3, caractérisé en ce que le second plateau répartiteur (5) est de forme à peu près circulaire et comporte une paroi périphérique (34) entourant coaxialement la canalisation d'aspiration (7) dirigée vers le haut, qui pénètre particulièrement de façon axiale dans la première surface d'embouchure (35) de la première surface en entonnoir (3).

5. Classificateur selon l'une des revendications 1 à 4, caractérisé en ce que la canalisation d'aspiration (27) est placée en sortant vers le bas à partir du panier de centrifugation (56).

6. Classificateur selon l'une des revendications 1 à 5, caractérisé en ce que le panier de centrifugation (6, 56) comporte à l'opposé de la seule canalisation d'aspiration (7, 27), une plaque pratiquement fermée (6").

7. Classificateur selon l'une des revendications 1 à 6, caractérisé en ce qu'au moins le second plateau répartiteur (5) et/ou les ailettes de dispersion (10) sont liés solidairement en rotation avec le panier de centrifugeuse (6).

8. Classificateur selon l'une des revendications 1 à 7, caractérisé en ce que les plateaux répartiteurs (2, 5), les ailettes de dispersion (10) et le

panier de centrifugation (6, 56) peuvent être entraînés les uns par rapport aux autres à des vitesses égales ou différentes.

9. Classificateur selon l'une des revendications 1 à 8, caractérisé en ce que les aubes directrices (12, 13) sont réparties dans le sens axial et/ou sont réglables angulairement en particulier les unes par rapport aux autres.

10. Classificateur selon l'une des revendications 1 à 9, caractérisé en ce que, dans la zone de la sortie (16) pour la matière grossière, on prévoit une seconde admission d'air de classification (14') ramifiée, en particulier à partir de la première admission d'air de classification (14), pour l'opération de classification suivante.

11. Classificateur selon l'une des revendications 1 à 10, caractérisé en ce que les plateaux répartiteurs (2, 5) sont de forme pratiquement conique avec la face conique tournée vers le haut.

12. Classificateur selon l'une des revendications 1 à 11, caractérisé en ce qu'axialement des deux côtés du panier de centrifugation, on prévoit, chaque fois, une canalisation d'aspiration co-axiale pour l'air d'échappement chargée de matière fine.
